# EUROPÄISCHE PATENTSCHRIFT

(11) **EP 0 854 274 B1**
(45) Veröffentlichungstag und Bekanntmachung des Hinweises auf die Patenterteilung: **03.04.2002**
(21) Anmeldenummer: 97121164.4
(22) Anmeldetag: 03.12.1997
(51) Int. Cl.: F01N 3/02

(54) **Partikelfilter**
Particulate filter
Filtre à particules

(30) Priorität: 20.01.1997 DE 19701684
(43) Veröffentlichungstag der Anmeldung: 22.07.1998
(73) Patentinhaber: DEUTZ Aktiengesellschaft, 51063 Köln (DE)
(72) Erfinder: Miebach, Rolf, 50321 Brühl (DE); Jung, Uwe, 51107 Köln (DE); Houben, Hans, 52146 Würselen (DE)

(56) Entgegenhaltungen:
- EP-A- 0 472 008
- EP-A- 0 549 851
- EP-B- 0 507 116
- US-A- 4 492 079
- US-A- 5 458 664

## Beschreibung

Die Erfindung betrifft ein Partikelfilter, das im Abgasstrom einer Dieselbrennkraftmaschine angeordnet ist und ein Verfahren zum vollständigen Regenerieren desselben.

Partikelfilter dienen zum Abscheiden von Rußpartikeln aus dem Abgas von Dieselbrennkraftmaschinen. Mit wachsender Dicke des Partikelbelags steigt der Abgasdruck vor dem Partikelfilter an. Ist ein bestimmtes Druckniveau erreicht, wird das Partikelfilter durch Abbrennen des Partikelbelags regeneriert. Dies geschieht üblicherweise durch Abgas von bestimmtem Druck und bestimmter Temperatur, das von der Dieselbrennkraftmaschine und von einem im Hauptstrom der Abgasleitung angeordneten Brenner geliefert wird.

In der EP- 0 507 116 B1 wird für ein Partikelfilter mit Filterkerzen, die aus einem mit Filtermaterial belegten Tragrohr bestehen, vorgeschlagen, den beladungsunabhängigen Strömungswiderstand der Filterkerzen über deren Länge unterschiedlich zu gestalten. Als Mittel dazu dient eine unterschiedliche Dicke des Filtermaterials, die durch konische Tragrohre bei zylindrischer Außenform der Filterkerzen verwirklicht wird. Die größere Dicke des Filtermaterials ist den bei der Regeneration bevorzugten Partien der Filterkerzen zugeordnet, während die benachteiligten Partien einen geringeren Strömungswiderstand durch entsprechend geringere Dicke des Filtermaterials aufweisen, wodurch die Durchströmung mit heißen Regenerationsgas gefördert wird. Diese Lösung setzt voraus, daß die Regeneration immer in der geplanten Weise abläuft. Der komplexen Form des Temperatur- und Strömungsfelds in einem solchen Partikelfilter kann aber der vorliegenden Verteilung des Strömungswiderstands über die Oberfläche der Filterkerzen nicht gerecht werden. So wird es auch bei dieser Lösung bevorzugte Regenerationsflächen mit geringem Strömungswiderstand geben, die eine vollständige Regeneration auch dieses Partikelfilters verhindern.

Der Erfindung liegt die Aufgabe zugrunde, ein Partikelfilter zu schaffen, dessen Partikelbelag bei jeder Regeneration vollständig abgebrannt wird.

Der nachfolgend vorgestellten Lösung dieser Aufgabe liegt zunächst die Erkenntnis zugrunde, daß eine für die Regenerierbarkeit eines Filters wichtige Kenngröße der Druckverlust Δρₒ des vollständig unbeladenen Filters ist.

Beim Beladungsvorgang nach einer Regeneration ist Δρₒ bedeutungslos und iA. auch nicht meßbar, da bereits eine sehr geringe Anfangsbeladung den Filterwiderstand deutlich erhöhen kann. Der Druckverlust Δρₒ im Reinzustand eines Filtermediums bzw. eines damit konstruierten Filters ist daher nur beim Druchströmen des Filters mit partikelfreiem Meßgas bestimmbar.

Die außerordentliche Bedeutung von Δρₒ für den Verlauf einer Regeneration erkennt man an folgendem Rechenbeispiel:

Betrachtet werde ein flächenförmiges Filter der Oberfläche A, das normal zu dieser Oberfläche mit einer Geschwindigkeit v durchströmt wird. Das Filter sei im Anfangszustand gleichmäßig beladen.

Laminare Strömung und ein konstanter Betriebspunkt vorausgesetzt, kann man dann einen "Filterwiderstand" R₁ definieren:${\text{Δρ = R}}_{\text{1}} \text{∗ ν}$ für das vollständig unbeladene Filter definiert man genauso den Filterwiderstand R₀:${\text{Δρ}}_{\text{o}} {\text{= R}}_{\text{0}} \text{∗ ν}$

Betrachtet man nun ein Filter, bei dem eine Teilfläche A₀ bereits vollständig regeneriert ist, während die restliche Filterfläche A₁ = A - A₀ noch gleichmäßig beladen ist, so findet man aus der Bedingung für konstanten Druckverlust über die Teilflächen des Filters:${\text{R}}_{\text{0}} {\text{∗ ν = R}}_{\text{1}} {\text{∗ ν}}_{\text{1}}$

Für den Anteil des Gesamtvolumenstroms, der duch die regenerierte Filterfläche A₀, also V₀ = ν₀ ∗ A₀ fließt, findet man dann:${\text{V}}_{\text{0}} \text{=} \frac{\text{ν}}{\text{1+} \frac{{\text{R}}_{\text{0}} {\text{∗A}}_{\text{1}}}{{\text{R}}_{\text{1}} {\text{∗A}}_{\text{1}}}}$

Daraus leitet sich folgende wichtige Erkenntnis ab:

Ist ein Filter auf einer nicht verschwindend kleinen Teilfläche bereits vollständig regeneriert, während es anderswo noch beladen ist, so kommt es zu einer signifikanten Umverteilung des Gesamtvolumenstroms, falls der Strömungswiderstand des regenerierten Filtermaterials sehr niedrig ist. Theoretisch geht im Fall R₀ = 0 der Gesamtvolumenstrom dann durch die regenerierte Teilfläche. Dadurch sinkt der Abgasdruck vor dem Partikelfilter auf Null.

In einem solchen Fall wird es zunehmend schwerer oder ganz unmöglich, die noch nicht regenerierten Teilflächen freizubrennen.

Da es praktisch in jedem Partikelfilter Bereiche gibt, die bei der Regeneration durch örtliche Unterschiede des Temperatur- und Strömungsfeldes bevorzugt sind, also vorzeitig freigebrannt werden, ist eine Begrenzung der dann auftretenden Umverteilung der Regenerationsgasströmung von großer Bedeutung für die Regenerierbarkeit eines Partikelfilters.

Ein nur teilweise regeneriertes Partikelfilter führt zur Verkürzung der Beladungsphase und dadurch zu einer unerwünschten Vermehrung der Regenerationszyklen sowie zur möglichen Überladung der nicht vollständig regenerierten Filterflächen mit der Gefahr der Zerstörung bei einer der folgenden Regenerationen.

Die gestellte Aufgabe wird nun dadurch gelöst, daß der Abgasdruck vor dem Partikelfilter während der Regeneration auf einem zum vollständigen Abbrand der Partikel erforderlichen Wert gehalten wird. Es ist zwar bekannt, daß die Regeneration von Partikelfiltern durch eine Druck- und Temperaturerhöhung des Abgases eingeleitet wird, jedoch sinkt der Abgasdruck nach Freibrennen einer Teilfläche des üblichen Partikelfilters so stark ab, daß die Regeneration bald zum Erliegen kommt. Demgegenüber bleibt bei dem erfindungsgemäßen Verfahren der zum Abbrennen des Partikelbelages erforderliche Abgasdruck bis zum Abschluß der Regeneration erhalten.

Bei einem Partikelfilter zum Abscheiden von Rußpartikeln aus dem Abgas einer Dieselbrennkraftmaschine, wobei das Partikelfilter in Abhängigkeit von Betriebskenngrößen durch Abbrennen der Rußpartikel regenerierbar ist, wird eine vollständige Regeneration dadurch erreicht, daß der beladungsunabhängige Strömungswiderstand eines Filteraggregats über dessen gesamten Strömungsquerschnitt mindestens 5% vom Strömungswiderstandes des beladenen Partikelfilters an dessen Regenerationsschwelle beträgt. Dieser im gesamten Partikelfilter wirksame beladungsunabhängige Strömungswiderstand bewirkt, daß bei der Regeneration auch die letzten noch vorhandenen Flächen mit Partikelbelag vom Abgas durchströmt und dadurch freigebrannt werden. Auf diese Weise wird eine zu starke Bypaßströmung durch die zuerst regenerierten Flächen des Partikelfilters und der damit verbundene Druckabfall des Regenerationsgases vermieden. Dabei spielt die Lage der zuerst regenerierten Fläche keine Rolle, da der beladungsunabhängige Strömungswiderstand des gesamten Partikelfilters angehoben ist.

Die dazu erforderliche Höhe des beladungsunabhängigen Strömungswiderstands des Partikelfilters, der z.B. bis 10% des Strömungswiderstands an der Regenerationsschwelle betragen kann, ist ein Kompromiss zwischen niedrigem Kraftstoffverbrauch der Dieselbrennkraftmaschine und sicherer Regeneration des Partikelfilters.

In weiteren Ausbildungen der Erfindung sind Maßnahmen zur Erhöhung des beladungsunabhängigen Strömungswiderstands beschrieben. Wenn als Filtermedium feste Wände aus porösem, hitzebeständigem Material vorgesehen sind, ist deren Strömungswiderstand durch deren Wandstärke, Porösität und Grad der Oberflächenversiegelung beeinflußbar. Wenn als Filtermedium gewickelte oder gestrickte Strukturen aus hitzebeständigen Fasern auf einem Trägerkörper angeordnet sind, ist der Strömungswiderstand durch die Dicke und Dichte der Strukturen und/oder durch Wandstärke, Porösität und Grad der Oberflächenversiegelung des Trägerkörpers beeinflußbar.

Bei konventionell ausgelegten Filtern bietet sich eine Lösung an, bei der unmittelbar vor oder hinter dem Partikelfilter, das vorzugsweise als Wabenfilter ausgebildet ist, ein Widerstandskörper vom Durchmesser des Wabenfilters angeordnet ist, dessen Strömungswiderstand über seinem Querschnitt gleichmäßig, jedoch höher als der beladungsunabhängige Strömungswiderstand des Partikelfilters ist. Auf diese Weise können kostengünstige Serienfilter nachgerüstet werden. Außerdem kann der Gegendruck unterschiedlichen Verhältnissen durch entsprechende Auslegung des Widerstandskörpers angepaßt werden.

Außerdem besteht die Möglichkeit, daß der Widerstandskörper aus dem Abgasstrom reversibel entfernbar ist. Dadurch läßt sich eine kompromißlose Auslegung des Strömungswiderstands des Widerstandskörpers erreichen. Dieser kann, da er nur beim Regenerieren wirksam ist, hoch gewählt werden, ohne den Kraftstoffverbrauch der Dieselbrennkraftmaschine im Normalbetrieb zu erhöhen.

Eine vorteilhafte Weiterbildung der Erfindung besteht darin, daß bei einer stationären Regenerationsvorrichtung für Wechselfilter der Widerstandskörper in der stationären Regeneriervorrichtung angeordnet ist und damit für eine beliebige Anzahl von Wechselfiltern nur einmal erforderlich ist.

Während der beladungsunabhängige Strömungswiderstand des Wechselfilters die übliche geringe Höhe aufweist, kann entsprechend einer Weiterbildung der Erfindung der Strömungswiderstand des stationären Widerstandskörpers im Bereich des Strömungswiderstands des beladenen Wechselfilters liegen. Dadurch ist eine vollständige und rasche Regeneration des Wechselfilters möglich.

Eine vorteilhafte Weiterbildung der Erfindung besteht darin, daß die Strömungskanäle der Widerstandskörper laminare Strömungen aufweisen. Damit läßt sich erreichen, daß die gewünschte Beeinflussung der Strömungsverteilung im Filter, das selbst ebenfalls überwiegend laminar durchströmt wird, weitgehend unabhängig von der Größe der anderen Einflußparameter, wie Massenstrom, Temperatur, Viskosität, bleibt. Selbst im Fall von Regenerationsverfahren mit sehr geringem Gasdurchsatz, z.B. "Nebenstromregeneration", ist so der gewünschte Effekt erreichbar, ohne daß es zu unerwünscht großer Druckerhöhung im Beladungsbetrieb kommt.

Weitere Merkmale der Erfindung ergeben sich aus der folgenden Beschreibung und der Zeichnung, in der eine Ausführung der Erfindung schematisch dargestellt ist.
Es zeigen:
- Figur 1:: Längsschnitt durch ein Filteraggregat,
- Figur 2:: Längsschnitt durch eine stationäre Regeneriervorrichtung.

Figur 1 zeigt ein Filteraggregat 1 mit einem Filtergehäuse 2, in dem ein Partikelfilter 3 mit einem nach- oder vorgeschalteten Widerstandskörper 4 angeordnet sind. In dem Vorraum 5 mit einem Abgaseinlaß 6 für das Abgas der Dieselbrennkraftmaschine ist ein Brenner 7 zum Aufheizen desselben vorgesehen. Das gereinigte Abgas verläßt das Filtergehäuse 2 durch einen Abgasauslaß 8.

Das Partikelfilter 3 ist als Wickelfilter mit Filterkerzen oder - vorzugsweise-als Wabenfilter ausgebildet. In einer Ausführung ohne Widerstandskörper 4 weist das Partikelfilter einen beladungsunabhängigen Strömungswiderstand von 5% bis 10% des Strömungswiderstands an der Regenerationsschwelle auf, wodurch ein für die Regeneration erforderlicher Gasdruck während der gesamten Regeneration sichergestellt ist.

Bei Verwendung eines Widerstandskörpers 4 mit vergleichbarem Strömungswiderstand, kommt ein handelsübliches Partikelfilter mit ca. 1% beladungsunabhängigem Strömungswiderstand zum Einsatz. Die Widerstandskörper 4 sind unmittelbar nach oder vor dem Partikelfilter 3 angeordnet. Dadurch ist eine gleichmäßige Strömungsverteilung über den Querschnitt des Partikelfilters 3 sichergestellt. Der Strömungswiderstand der Widerstandskörper 4 kann entsprechend den jeweiligen Einbaubedingungen gewählt werden.

Es ist denkbar, die Widerstandskörper 4 aus dem Abgasstrom entfernbar zu gestalten. Dadurch ist deren Auslegung mit einem Strömungswiderstand im Bereich dessen an der Regenerationsschwelle möglich, was eine rasche und vollständige Regeneration garantiert, ohne Nachteile bezüglich Kraftstoffverbrauch im Normalbetrieb der Dieselbrennkraftmaschine in Kauf nehmen zu müssen.

Figur 2 zeigt eine stationäre Regeneriervorrichtung 9. In deren Gehäuse 10 ist ein stationärer Widerstandskörper 11 und eine Vorkammer 12 angeordnet, in die ein Regeneriergasgenerator 13 mündet. Dieser besteht im wesentlichen aus einem Luftgebläse und einer elektrischen Heizung.

An der stationären Regeneriervorrichtung 9 ist ein Wechselfiltergehäuse 14 mit einem Auslaß 15 befestigbar. Im Wechselfiltergehäuse 14 ist ein Wechselfilter 16 angeordnet. Der Strömungswiderstand des stationären Widerstandskörpers 11 liegt im Bereich des Strömungswiderstands des beladenen Wechselfilters 16. Dadurch ist eine sehr gleichmäßige Beaufschlagung des Wechselfilters 16 mit Regeneriergas und damit eine rasche und gründliche Regeneration ermöglicht. Durch die erfindungsgemäße Gestaltung der Partikelfilter 3 oder der Widerstandskörper 4, 11 wird eine vollständige Regeneration und damit die ursprüngliche Beladungszeit erreicht, da der Druck des Regenerationsgases aufgrund des erhöhten beladungsunabhängigen Strömungswiderstands bis zur vollständigen Regeneration des Partikelfilters die dazu erforderliche Höhe aufweist. Auf diese Weise ist eine Steigerung der Lebensdauer des Partikelfilters ohne merkbaren Kraftstoffverbrauchsanstieg der Dieselbrennkraftmaschine verwirklicht.

## Patentansprüche

1. Verfahren zur Regeneration eines im Abgasstrom einer Dieselbrennkraftmaschine angeordneten Partikelfilters durch Abbrennen der abgeschiedenen Partikel,
**dadurch gekennzeichnet, daß** der Abgasdruck vor dem Partikelfilter (3) während der Regeneration auf einen zum vollständigen Abbrand der Partikel erforderlichen Wert gehalten wird.

2. Partikelfilter zum Abscheiden von Rußpartikeln aus dem Abgas einer Dieselbrennkraftmaschine, wobei das Partikelfilter in Abhängigkeit von Betriebskenngrößen durch Abbrennen der Rußpartikel regenerierbar ist,
**dadurch gekennzeichnet, daß** der beladungsunabhängige Strömungswiderstand eines Filteraggregats (1) der Druckverlust des vollständig unbeladenen Partikelfilters ist und der beladungsunabhängige Strömungswiderstand des Filteraggregates (1) über dessen gesamten Strömungsquerschnitt mindestens 5% vom Strömungswiderstand des beladenen Partikelfilters (3) an dessen Regenerationsschwelle beträgt.

3. Partikelfilter nach Anspruch 2,
**dadurch gekennzeichnet, daß** als Filtermedium feste Wände aus porösem, hitzebeständigem Material vorgesehen sind, deren Strömungswiderstand durch deren Wandstärke, Porösität und Grad der Oberflächenversiegelung beeinflußbar ist.

4. Partikelfilter nach einem der Ansprüche 2 oder 3,
**dadurch gekennzeichnet, daß** als Filtermedium gewickelte oder gestrickte Strukturen aus hitzebeständigen Fasern auf einem Trägerkörper angeordnet sind, wobei der Strömungswiderstand durch die Dicke und Dichte der Strukturen und/oder durch Wandstärke; Porösität und Grad der Oberflächenversiegelung des Trägerkörpers beeinflußbar ist.

5. Partikelfilter nach einem der Ansprüche 2 bis 4,
**dadurch gekennzeichnet, daß** unmittelbar vor oder hinter dem Partikelfilter (3), das vorzugsweise als Wabenfilter ausgebildet ist, ein Widerstandskörper (4) vom Durchmesser des Partikelfilters (3) angeordnet ist, dessen Strömungswiderstand über seinen Querschnitt gleichmäßig, jedoch höher als der beladungsunabhängige Strömungswiderstand des Partikelfilters (3) ist.

6. Partikelfilter nach einem der Ansprüche 2 bis 5,
**dadurch gekennzeichnet, daß** der Widerstandskörper (4) aus dem Abgasstrom reversibel entfernbar ist.

7. Partikelfilter nach einem der Ansprüche 2 bis 6,
**dadurch gekennzeichnet, daß** in einer stationären Regenerationsvorrichtung (9) für Wechselfilter (16) ein stationärer Widerstandskörper (11) angeordnet ist.

8. Partikelfilter nach einem der Ansprüche 2 bis 7,
**dadurch gekennzeichnet, daß** der Strömungswiderstand des stationären Widerstandskörpers (11) im Bereich des Strömungswiderstands des beladenen Wechselfilters (16) liegt.

9. Partikelfilter nach einem der Ansprüche 2 bis 8,
**dadurch gekennzeichnet, daß** die Strömungskanäle der Widerstandskörper (4, 11) laminare Strömung aufweisen.

## Claims

1. A method for regeneration of a particle filter arranged in the exhaust gas stream of a diesel internal combustion engine by burning off the deposited particles, **characterised in that** the exhaust gas pressure before the particle filter (3) is held during regeneration at a value required for complete burning off of the particles.

2. A particle filter for extracting the soot particles from the exhaust gas stream of a diesel internal combustion engine, in which the particle filter may be regenerated, dependent upon operating variables, by burning off the soot particles, **characterised in that** the non-deposit-dependent flow resistance of a filter unit (1) is the pressure loss of the completely uncoated particle filter and the non-deposit-dependent flow resistance of the filter unit (1) over its entire flow cross-section is at least 5% of the flow resistance of the coated particle filter (3) at its regeneration threshold.

3. A particle filter according to Claim 2, **characterised in that** as filter medium, solid walls made of porous heat-resistant material are provided, whose flow resistance may be influenced by their wall thickness, porosity and degree of surface sealing.

4. A particle filter according to one of the claims 2 or 3, **characterised in that** as filter medium, wound or woven structures made of heat-resistant fibres are arranged on a support body, whereby the flow resistance may be influenced by the thickness and density of the structures and/or by the wall thickness, porosity and degree of surface sealing of the support body.

5. A particle filter according to one of the claims 2 to 4, **characterised in that** immediately before or after the particle filter (3), which is preferably designed as honeycomb filter, a resistance body (4) with the diameter of the particle filter (3) is arranged, whose flow resistance is even over its cross-section, but higher than the non-deposit-dependent flow resistance of the particle filter (3).

6. A particle filter according to one of the claims 2 to 5, **characterised in that** the resistance body (4) is reversibly removable from the exhaust gas stream.

7. A particle filter according to one of the claims 2 to 6, **characterised in that** in a fixed regeneration device (9) for interchangeable filters (16), a fixed resistance body (11) is arranged.

8. A particle filter according to one of the claims 2 to 7, **characterised in that** the flow resistance of the fixed resistance body (11) lies in the region of the flow resistance of the deposit-coated interchangeable filter (16).

9. A particle filter according to one of the claims 2 to 8, **characterised in that** the flow channels of the resistance body (4, 11) show laminar flow.

## Revendications

1. Procédé de régénération d'un filtre à particules installé dans la veine des gaz d'échappement d'un moteur diesel, par combustion des particules déposées,
**caractérisé en ce que**
pendant la régénération, on maintient la pression des gaz d'échappement en amont du filtre à particules (3) à un niveau nécessaire à la combustion totale des particules.

2. Filtre à particules pour séparer les particules de suie contenues dans les gaz d'échappement d'un moteur diesel, le filtre à particules pouvant être régénéré selon les paramètres de fonctionnement par combustion des particules de suie,
**caractérisé en ce que**
la résistance hydraulique indépendante de l'état de charge du dispositif de filtre (1) est la perte de charge du filtre à particules totalement non chargé, et la résistance hydraulique indépendante de la charge du dispositif de filtre (1) sur toute sa section d'écoulement, représente au moins 5 % de la résistance hydraulique du filtre à particules (3) à l'état chargé, au niveau de son seuil de régénération.

3. Filtre à particules selon la revendication 2,
**caractérisé en ce que**
le milieu filtrant est une cloison fixe en matière poreuse réfractaire et dont le degré de passage peut être influencé par l'épaisseur de paroi, la porosité et le degré de bouchage de la surface.

4. Filtre à particules selon l'une des revendications 2 ou 3,
**caractérisé en ce que**
comme milieu de filtre, on utilise des fibres réfractaires enroulées ou à structure tricotée sur un corps de support,
la résistance hydraulique étant influencée par l'épaisseur et la densité des structures et/ou par l'épaisseur de paroi, la porosité et le degré de bouchage de la surface du corps de support.

5. Filtre à particules selon l'une quelconque des revendications 2 à 4,
**caractérisé en ce que**
directement en amont ou en aval du filtre à particules (3), réalisé de préférence comme filtre à alvéoles, on dispose un corps résistant (4) ayant le diamètre du filtre à particules (3) et dont la résistance hydraulique est régulière sur sa section, mais elle est plus élevée que la résistance hydraulique du filtre à particules (3), indépendante de la charge.

6. Filtre à particules selon l'une quelconque des revendications 2 à 5,
**caractérisé en ce que**
le corps résistant (4) peut être enlevé de manière réversible de la veine de gaz d'échappement.

7. Filtre à particules selon l'une quelconque des revendications 2 à 6,
**caractérisé en ce que**
dans un dispositif de régénération stationnaire (9) pour le filtre remplaçable (16), on a prévu un corps résistant fixe (11).

8. Filtre à particules selon l'une quelconque des revendications 2 à 7,
**caractérisé en ce que**
la résistance hydraulique du corps résistant (11) stationnaire se situe dans la plage de la résistance hydraulique du filtre remplaçable (16), chargé.

9. Filtre à particules selon l'une quelconque des revendications 2 à 8,
**caractérisé en ce que**
les canaux de circulation du corps résistant (4, 11) ont un écoulement laminaire.
